# EUROPÄISCHE PATENTSCHRIFT

(11) **EP 3 601 938 B1**
(45) Veröffentlichungstag und Bekanntmachung des Hinweises auf die Patenterteilung: **17.08.2022**
(21) Anmeldenummer: 18709585.6
(22) Anmeldetag: 08.03.2018
(51) Int. Cl.: F42B 12/06, F42B 12/34, F42B 12/36

(54) **GESCHOSS, INSBESONDERE IM MITTELKALIBERBEREICH**
PROJECTILE, IN PARTICULAR IN THE MEDIUM CALIBER RANGE
PROJECTILE, EN PARTICULIER DANS LE DOMAINE DES MOYENS CALIBRES

(30) Priorität: 27.03.2017 DE 102017106526
(43) Veröffentlichungstag der Anmeldung: 05.02.2020
(73) Patentinhaber: Rheinmetall Waffe Munition GmbH, 29345 Südheide (DE)
(72) Erfinder: STENZEL, Udo, 97708 Bad Bocklet (DE); LITTE, Tobias, 72145 Hirrlingen (DE); STOPPER, Daniel, 72108 Rottenburg-Ergenzingen (DE)
(74) Vertreter: DREISS Patentanwälte PartG mbB
(86) Internationale Anmeldenummer: PCT/EP2018/055752
(87) Internationale Veröffentlichungsnummer: WO 2018/177713

(56) Entgegenhaltungen:
- WO-A1-2004/003460
- CH-A- 351 522
- DE-A1- 2 727 970
- FR-A- 764 833
- US-A- 3 782 287
- US-A- 4 444 112

## Beschreibung

Die Erfindung beschäftigt sich mit einem Geschoss, insbesondere einer PELE^{®}-Munition.

Das Funktionsprinzip der PELE^{®} Munition, wie aus der DE 197 00 349 C2 bekannt, basiert darauf, dass Werkstoffe mit geringerer Dichte als der endballistische hochwirksame Penetrationswerkstoff (nachfolgend Penetrator genannt) bei hohen Projektilgeschwindigkeiten gegenüber dem endballistisch hochwirksamen Penetrator im Ziel zurückbleiben. Das eingeschlossene Aufweitmedium bricht unter der Kompression beim Aufschlag des Geschosses den Geschosskörper auf und führt zur Splitterbildung.

Ein universal KE-Geschoss offenbart die DE 10 2004 005 042 B4. Dieses unterscheidet sich von bekannten Geschossen dieser Art dadurch, dass ein Außenpenetrator um einen Zentralpenetrator angebracht ist, der Außenpenetrator kugelförmige und / oder zylindrische duktile Schwermetalle beinhaltet und bogenförmig ausgeführt ist. Eine gleiche Ausbildung ist am Zentralpenetrator erkennbar.

Die DE 10 2011 011 478 A1 offenbart ein Zerlegegeschoss, insbesondere zu Übungszwecken. Ausgegangen wird hierbei von der unter der Bezeichnung PELE^{®}-Munition, die aus der DE 197 00 349 C1 bekannt ist. Dazu wird ausgeführt, dass der Aufbau derartiger Zerlegergeschosse, insbesondere im Mittelkaliberbereich, hohe Ansprüche an deren Herstellung stellt. In den äußeren Hülsenbereich müssen die Segmentteile und das Kernteil eingebracht werden. Das muss exakt erfolgen, um die Flugeigenschaften nicht zu verfälschen. Zudem müssen die einzelnen Teile miteinander verbunden werden. Diese Verbindungen unterliegen dann hohen Anforderungen, beispielsweise bezüglich der Abschussfestigkeit, der Verbindbarkeit mit dem Aufweitmedium etc. Grundgedanke ist es daher, das Geschoss einstückig zu machen. Der Aufprall wirkt dabei auf das ganze Geschoss. Das Geschoss weist über den Querschnitt verteilt Ausnehmungen für ein Aufweitmedium auf.

Derartige Geschosse werden aus Rohrwaffen mit einem Drall zur Stabilisierung der Geschosslage auf der Flugbahn verschossen. Die durch den Drall dem Geschoss vermittelte sehr hohe Umdrehungsgeschwindigkeit stellt hohe Anforderungen auch an die Rundheit des Geschosskörpers und des Penetrators, um die gewünschte Treffgenauigkeit zu erzielen.

Die DE 27 27 970 A1 offenbart ein Projektil, welches einen ersten Durchschlagskörper und einen um und / oder vor diesem vorgesehenen zweiten Durchschlagkörper nebst Spreng- und/ oder Feuerladungen und Mittel zum Zünden derselben umfasst. Das Projektil besteht aus einem hülsenförmigen Element, das ein Durchschlagelement aufnimmt. Das Durchschlagelement wird von einem umlaufenden Rand gehalten. Dieser Rand wird dadurch gebildet, dass der Geschosskörper einen geringeren Innendurchmesser aufweist, als im Bereich des Kerns. Der Innendurchmesser im Bereich des Kerns ist dabei größer als im vorderen, die Sprengladung aufnehmenden Bereich. Ferner besitzt das Projektil eine Nase, welche eine Zündladung aufnimmt. Vorliegend wird ein Spreng- oder Brandgeschoss beschrieben.

Die WO 2004/003460 A1 offenbart ein Geschoss oder ein Gefechtskopf, das / der neben einem Hart- oder Schwermetallkern einen Sprengstoff und mehrere Splitter aufweist. Der Hartoder Schwermetallkern greift an einen umlaufenden Rand an. Dieser Rand wird dadurch gebildet, dass der Geschosskörper einen geringeren Innendurchmesser aufweist, als im Bereich des Kerns. Der Innendurchmesser nimmt kegelstumpfförmig ab.

Die CH 351522 A offenbart einen Hartkern für ein Panzergeschoss, bestehend aus einem mit einer Spitze versehenen Rotationskörper, bei welchem die Grundfläche des Spitzenkörpers kleiner als die kleinste Querschnittsfläche des Hauptkörpers ist. Dadurch bildet sich zwischen dem Spitzenkörper und dem Hauptkörper eine Schulter, die mit dem Mantel des Hauptkörpers eine Kante bildet.

Die Erfindung stellt sich die Aufgabe, ein Geschoss mit hoher Treffergenauigkeit anzugeben. Ein weiterer Teilaspekt ist es, den Aufwand zur Herstellung dieses Geschosses zu reduzieren. Gelöst wird die Aufgabe durch die Merkmale des Patentanspruchs 1 bzw. des Patentanspruchs 4.

Ein Geschosskörper ist vorteilhaft aus sehr sprödem, gehärtetem Material als Rohrabschnitt ausgebildet. In dessen hinteren Teil befindet sich ein Penetrator. Dieser komprimiert beim Aufschlag auf ein Ziel ein Aufweitmedium. Das führt zum Aufbrechen des Geschosskörpers. Aufgrund der Sprödigkeit des Werkstoffs des Geschosskörpers wird die gewünschte Splitterbildung erreicht. Der Geschosskörper übernimmt zusammen mit einem Geschossheck die Führung des Penetrators während des Rohrdurchganges beim Abschuss und während des Fluges zum Ziel.

Diese Rundheit kann nicht beim einfachen Ablängen eines langen Rohres in entsprechende Rohrabschnitte erreicht werden, da sich die Rohrabschnitte während des Härteprozesses verziehen. Verzogene Rohrabschnitte führen aber einerseits zu schlechter Treffergenauigkeit.

Andererseits kann die Komplettierung mit dem sehr genau gefertigten Penetrator zu Brüchen des Geschosskörpers während der Fertigung führen. Die Konsequenz kann eine erhöhte Ausschussquote sein. Aber auch beim Abschuss kann es zu Brüchen des Geschosses kommen, also in der Waffe oder kurz nach Verlassen der Rohrmündung, was dann zum vorzeitigen Zerlegen des Geschosses führt. Die geforderte Rundheit des Geschosskörpers wird daher üblicherweise durch Nacharbeitung, wie Feindrehen oder Rundschleifen, des Innen- und des Außendurchmessers erreicht. Diese Nacharbeit erfolgt dabei über die volle Länge des mit Aufmaß hergestellten Rohrabschnittes außen und innen.

Der Erfindung liegt jedoch die Idee zugrunde, den Geschosskörper nicht innen und außen auf seiner gesamten Länge auf die geforderte Rundheit nachzuarbeiten, sondern das Nacharbeiten des Innendurchmessers für die Aufnahme des Penetrators von beiden Seiten mit einem Abstand von der Mitte des Geschosskörpers durchzuführen. So bleibt im Bereich der Mitte des Rohrabschnittes eine Verengung erhalten.

Diese Verengung hat den Vorteil, dass einerseits während der Fertigung der Penetrator gegen diese Verengung festgelegt werden kann, anstatt sich gegen das weichere Aufweitmedium abzustützen. Andererseits wird erreicht, dass beim Aufprall auf das Ziel, wenn der Geschosskörper abgebremst wird, der Penetrator aufgrund seiner Masseträgheit diesen Geschosskörper an der Verengung sicher aufbricht. Dieses sichere Aufbrechen führt zu der gewünschten Splitterbildung des Geschosskörpers. Darüber hinaus wird durch die Längsfestlegung des Penetrators ein Schwingen desselben innerhalb des Geschosses bzw. des Geschosskörpers vermieden, was zu einer verbesserten Präzision des Geschosses führt. Ein weiterer Vorteil eines derart gestalteten Geschosskörpers ist die relative Unabhängigkeit von den mechanischen Eigenschaften des Aufweitmediums. Zudem können alle bereits in der DE 197 00 349 C1 aufgezeigten Werkstoffe und Materialformen eingesetzt werden. In einer besonderen, nicht zur Erfindung gehörenden Ausführung kann auf ein Aufweitmedium auch verzichtet werden.

Vorteilhaft sind die vorgenannten Ausführungen für ein Geschoss im Kaliberbereich von 12 bis 76 mm, insbesondere 12,7 mm.

Anhand eines Ausführungsbeispiels mit Zeichnung soll die Erfindung näher erläutert werden. Es zeigt die einzige Figur ein Geschoss 1 (Zerlegergeschoss) mit einem Penetrator 2, der von einem Geschosskörper 3 umhüllt wird. Ein Aufweitmedium 4 ist vor dem Penetrator im Geschosskörper 3 eingebracht. Der Geschosskörper 3 wird durch ein Geschossheck 5 heckseitig abgeschlossen. Der Geschosskörper 3 weist frontseitig eine Geschossogive 6 auf. Die Geschossogive 6 ist bevorzugt über eine Schraubverbindung mit dem Geschosskörper 3 verbindbar.

Die Besonderheit des Geschosses 1 liegt darin, dass im Geschosskörper 3 eine Verengung 7 für den Penetrator 2 (bzw. ein Überstand aus Sicht des Innendurchmessers des Geschosskörpers 3) eingebracht ist, an der sich der Penetrator 2 im Geschosskörper 3 abstützen kann. Die Verengung 7 ist bevorzugt im mittleren Bereich 8 des Geschosskörpers 3 vorgesehen. Die Verengung 7 kann zudem umlaufend im Geschosskörper 3 vorhanden sein. Teilumfängliche Lösungen sind jedoch nicht ausgeschlossen.

Mit Auftreffen des Geschosses 1 auf ein nicht näher dargestelltes Ziel wird der Geschosskörper 3 abgebremst. Der Penetrator 2 wird aufgrund der Massenträgheit hingegen weiterbewegt, das weichere Aufweitmedium 4 komprimierend. Gleichzeitig bricht an der Verengung 7 der Geschosskörper 3 auf, mit der Folge einer sicheren und gewünschten Splitterbildung des Geschosskörpers 3. Reicht diese Kraft aus, kann in speziellen Fällen auf ein Aufweitmedium 4 verzichtet werden.

Eine Alternative zu der Verengung im mittleren Bereich 8 des Geschosskörpers 3 bildet eine außermittige Verengung (nicht näher dargestellt). Das Wirkprinzip ist dasselbe, wie beschrieben.

## Patentansprüche

1. Geschoss (1) mit einem Geschosskörper (3) zur Aufnahme eines Penetrators (2), mit einem Aufweitmedium (4), das vor dem Penetrator (2) im Geschosskörper (3) angeordnet ist, mit einem Geschossheck (5) sowie einer Geschossogive (6), wobei der Geschosskörper (3) als ein Rohrabschnitt ausgebildet ist, wobei der Geschosskörper (3) eine Verengung (7) aufweist, an der sich der Penetrator (2) abstützen kann, **dadurch gekennzeichnet, dass** zur Schaffung der Verengung (7) eine Oberfläche des Innendurchmessers des Rohrabschnitts von beiden Seiten, das heißt front- und heckseitig, bearbeitet wurde, so dass die Verengung (7) dazwischen als stehengebliebener Bereich erhalten wurde und der Innendurchmesser des Rohrabschnitts bzw. des Geschosskörpers (3) beidseits der Verengung (7) größer ist als im Bereich der Verengung (7).

2. Geschoss nach Anspruch 1, **dadurch gekennzeichnet, dass** die Verengung (7) im mittleren Bereich des Geschosskörpers (3) eingebracht ist.

3. Geschoss nach Anspruch 1, **dadurch gekennzeichnet, dass** die Verengung (7) außermittig im Geschosskörper (3) eingebracht ist.

4. Verfahren zur Herstellung eines Geschosses (1) nach einem der Ansprüche 1-3, **gekennzeichnet durch** die Schritte:
- Schaffung des Geschosskörpers (3) als Rohrabschnitt,
- Bearbeitung der Oberfläche des Innendurchmessers des Geschosskörpers (3) von beiden Seiten, front- und heckseitig, derart, dass eine Verengung (7) im Geschosskörper (3) bzw. Rohrabschnitt erhalten bleibt.

5. Verfahren nach Anspruch 4, **dadurch gekennzeichnet, dass** die Verengung (7) im Bereich einer Mitte (8) des Geschosskörpers (3) stehen bleibt.

6. Verfahren nach Anspruch 4, **dadurch gekennzeichnet, dass** die Verengung (7) außermittig im Geschosskörper (3) stehen bleibt.

## Claims

1. A projectile (1) with a projectile body (3) for accommodating a penetrator (2), with an expansion medium (4), wherein the expansion medium (4) is arranged in front of the penetrator (2) in the projectile body (3) with a projectile stern (5) and a projectile ogive (6), wherein the projectile body (3) is formed as a tube section and wherein the projectile body (3) has a constriction (7) on which the penetrator (2) can be supported, **characterized in that** for obtaining the constriction (7) a surface of the inner diameter of the tube section is processed in such a way from the front and the rear side that the constriction (7) is obtained as an area remaining there between and that the inner diameter of the tube section or the projectile body (3) on both sides of the constriction (7) is larger than in the area of the constriction (7).

2. The projectile (1) as claimed in claim 1, **characterized in that** the constriction (7) is located in the central region (8) of the projectile body (3).

3. The projectile (1) as claimed in claim 1, **characterized in that** the constriction (7) is located off-center in the projectile body (3).

4. A method for the production of a projectile (1) as claimed in any one of claims 1 to 3, **characterized by** the steps:
- Producing the projectile body (3) as a tube section,
- Processing the surface of the inner diameter of the projectile body (3) from both sides, from the front and from the rear side, in such a way that a constriction (7) is obtained in the projectile body (3) or tube section.

5. The method as claimed in claim 4, **characterized in that** the constriction (7) remains in the region of a center (8) of the projectile body (3).

6. The method as claimed in claim 4, **characterized in that** the constriction remains off-center in the projectile body (3).

## Revendications

1. Projectile (1) avec un corps de projectile (3) pour recevoir un pénétrateur (2), avec un milieu d'expansion (4) qui est disposé devant le pénétrateur (2) dans le corps de projectile (3), avec une arrière de projectile (5) ainsi qu'une ogive de projectile (6), dans lequel le corps de projectile (3) est réalisé en tant que tronçon de tube, dans lequel le corps de projectile (3) présente un rétrécissement (7) sur lequel le pénétrateur (2) peut prendre appui, **caractérisé par le fait que**, pour créer ledit rétrécissement (7), une surface du diamètre intérieur du tronçon de tube a été usinée depuis les deux côtés, c'est-à-dire la face avant et la face arrière, de sorte que le rétrécissement (7) a été obtenu entre celles-ci en tant que zone restante et que le diamètre intérieur du tronçon de tube ou bien du corps de projectile (3) des deux côtés du rétrécissement (7) est supérieur à celui au niveau du rétrécissement (7).

2. Projectile selon la revendication 1, **caractérisé par le fait que** le rétrécissement (7) est réalisé dans la zone médiane du corps de projectile (3).

3. Projectile selon la revendication 1, **caractérisé par le fait que** le rétrécissement (7) est réalisé de manière excentrée dans le corps de projectile (3).

4. Procédé de fabrication d'un projectile (1) selon l'une quelconque des revendications 1 à 3, **caractérisé par** les étapes consistant à:
- réaliser le corps de projectile (3) en tant que tronçon de tube,
- usiner la surface du diamètre intérieur du corps de projectile (3) depuis les deux côtés, la face avant et la face arrière, de manière à conserver un rétrécissement (7) dans le corps de projectile (3) ou bien le tronçon de tube.

5. Procédé selon la revendication 4, **caractérisé par le fait que** le rétrécissement (7) reste au niveau d'un centre (8) du corps de projectile (3).

6. Procédé selon la revendication 4, **caractérisé par le fait que** le rétrécissement (7) reste de manière excentrée dans le corps de projectile (3).
